# EUROPÄISCHE PATENTSCHRIFT

(11) **EP 2 099 971 B1**
(45) Veröffentlichungstag und Bekanntmachung des Hinweises auf die Patenterteilung: **14.03.2012**
(21) Anmeldenummer: 07856195.8
(22) Anmeldetag: 20.11.2007
(51) Int. Cl.: E01B 25/24

(54) **SCHIENENSTOSSVERBINDERANORDNUNG**
RAILWAY JOINT CONNECTION ARRANGEMENT
ENSEMBLE DE CONNECTEUR DE JOINT DE RAIL

(30) Priorität: 08.12.2006 DE 102006058422
(43) Veröffentlichungstag der Anmeldung: 16.09.2009
(73) Patentinhaber: Konecranes Plc, 05830 Hyvinkää (FI)
(72) Erfinder: HESS, Wilfried, 74403 Gaildorf (DE)
(74) Vertreter: Rüger, Barthelt & Abel
(86) Internationale Anmeldenummer: PCT/EP2007/010021
(87) Internationale Veröffentlichungsnummer: WO 2008/067906

(56) Entgegenhaltungen:
- EP-A- 1 031 529
- CA-A1- 2 260 405
- DE-A1- 3 401 183
- DE-U1- 8 409 917

## Beschreibung

Bei flurfreien Förderzeugen laufen die Katzen der Hebezeuge an Schienen, die von der Decke abgehängt sind. Für kurzen Strecken können ungeteilte Schienen verwendet werden. Bei längeren Strecken müssen die Schienen aus montagetechnischen und fertigungstechnischen Gründen geteilt werden. Damit entsteht das Problem, die einzelnen Schienenabschnitte an den Stoßstellen zu verbinden, damit die Fahrwerke ruckelfrei über den Schienenstoß kommen.

Die Stoßverbinderanordnung, die den Schienenstoß überbrückt, muss ferner die Biegekräfte/-momente, die auf der einen Seite des Stoßes von dem Katzfahrwerk in die Schiene eingeleitet werden, auch über den Schienenstoß auf die andere Schiene übertragen. Andernfalls würde im Bereich des Schienenstoßes ein signifikanter Höhenversatz auftreten.

Ein Seitenversatz ist ebenfalls unerwünscht, weil sich an diesem Teile des Fahrwerks verhaken können oder gegen die entstandene Stufe Seitenführungsräder anstoßen.

Die Fahrschienen von flurfreien Förderzeugen haben üblicherweise ein etwa I-förmiges Querschnittsprofil, wobei der Ober- und Untergurt aus Gewichts- und aus Stabilitätsgründen in der Regel als Hohlkammerprofil ausgeführt ist. Auf dem die beiden Gurte verbindenden Steg können keine Verbindungseinrichtungen montiert werden. Der Steg wird häufig als Unterkonstruktion für Schleifleiter verwendet.

Aus der DE 34 01 183 A1 ist eine Schienenstoßverbindungsanordnung für flurfreie Förderzeuge bekannt. Die Fahrschiene setzt sich hierbei aus zwei rollgeformten Hälften zusammen, wobei die Fuge zwischen den beiden Schienenteilen durch die Mitte des Stegs verläuft. Somit trägt jede Fahrschienenhälfte eine Hälfte des Obergurts und eine Hälfte des Untergurts.

Im Bereich des Obergurtes verbleibt ein durchgehender Spalt, während im Bereich des Untergurtes die Hälften nach innen eingerollt sind.

Im Obergurt sitzt eine Stoßverbinderanordnung bestehend aus zwei Widerlagerstücken, die über eine Spannschraube miteinander verschraubt sind. Im Untergurt sitzen in jeder Kammer, die durch das eingerollte Profil entsteht, Laschen, die den Stoß überbrücken und mittels Schrauben, die als Passstifte dienen, in der Kammer zu beiden Seiten des Stoßes fixiert sind.

Nachteilig bei dieser Konstruktion ist, dass im Untergurt keine Vorspannkräfte quer zur Trennebene des Stoßes erzeugt werden können.

Am Obergurt gestatten die dort vorhandenen Widerlagerstücke keine hinreichende seitliche Zentrierung. Die Zentrierung durch die Spannschraube reicht in aller Regel nicht aus. Im Bereich des Obergurtes ist dies verhältnismäßig unkritisch, weil keine Räder von Katzfahrwerken darüber laufen. Die Verwendung einer solchen Konstruktion im Bereich des Untergurtes wäre nicht ausreichend, da die Zentrierung bzw. die lagerichtige Fixierung der beiden Schienenenden am Stoß nicht ausreichend gewährleistet ist.

Ausgehend hiervon ist es Aufgabe der Erfindung eine Schienenstoßverbinderanordnung zu schaffen, die gegenüber dem Stand der Technik verbessert ist.

Diese Aufgabe wird erfindungsgemäß durch eine Schienenstoßverbinderanordnung mit den Merkmalen des Anspruches 1 für den Untergurt und durch eine Schienenstoßverbinderanordnung mit den Merkmalen des Anspruches 20 für den Obergurt gelöst.

Bei der Schienenstoßverbinderanordnung für den Untergurt sind zwei Widerlagerstücke vorgesehen, die in den als Hohlkammerprofil ausgeführten Untergurt eingeführt werden. Somit sitzt beidseits des Schienenstoßes jeweils ein Widerlagerstück in dem Untergurt und ist dort in axialer Richtung gesichert. Jedes Widerlagerstück zeigt eine in Richtung auf den Schienenstoß weisende Stirnseite. Im Bereich der beiden Stirnseiten sind die Widerlagerstücke mit Zentriermitteln versehen, die unabhängig von den Spannmitteln eine genau fluchtende Ausrichtung der Widerlagerstücke gewährleisten. Der verbleibende Fluchtungsfehler am Schienenstoß reduziert sich damit auf das Seitenspiel, das die Widerlagerstücke im Untergurt haben.

Ferner sind Spannmittel vorgesehen, um die beiden Widerlagerstücke gegeneinander zu spannen. Hierdurch kann jegliche Fuge am Schienenstoß im Bereich des Untergurtes vermieden werden. Die Lauffläche der Schiene ist damit glatt durchgehend. Die Abnutzung der Räder des Katzfahrwerks wird auf ein Minimum reduziert und nicht durch den Schienenstoß verschlechtert.

Vorteilhafterweise können die beiden Widerlagerstücke untereinander gleich sein. Der Querschnitt des Widerlagerstücks ist an den Querschnitt des Hohlraums im Untergurt angepasst. Vorzugsweise hat das Widerlagerstück die Gestalt eines Quaders mit zwei zueinander parallelen Seitenflächen und zwei zueinander parallelen Stirnflächen.

Wenn die Fahrschiene aus einem rollgeformten Blechteil besteht, sind die Ecken des Hohlraums im Untergurt stark verrundet. Es ist deswegen zweckmäßig, wenn das Widerlagerstück angefaste Kanten aufweist.

Zum Verankern des Widerlagerstücks in dem Untergurt enthält das Widerlagerstück in den Seitenflächen wenigstens zwei Bohrungen. Die Bohrungen können als flach angesenkte Gewindebohrungen ausgeführt sein. Bei den Bohrungen kann es sich um eine Sackbohrung handeln oder die beiden Bohrungen werden als Durchgangsbohrung ausgeführt.

Zu den Befestigungsmitteln zum Verankern des Widerlagerstücks in dem Untergurt können Zapfen gehören, die dazu eingerichtet sind, durch die Seitenwand des Untergurtes in die Öffnung des Widerlagerstücks eingeführt zu werden.

Bei den Zapfen kann es sich um Schrauben handeln, nämlich um Stiftschrauben oder Kopfschrauben. Sie stehen um einen Betrag über die Flankenfläche des Widerlagerstückes über, der nicht größer als die Wandstärke der Fahrschienen in diesem Bereich ist. Dadurch wird eine formschlüssige Befestigung des Widerlagerstücks im Untergurt erreicht, während andererseits keine Teile seitlich über den Untergurt herausstehen.

Die Zentriermittel sind fertigungstechnisch sehr einfach herstellbar, wenn es sich um Zentrierbohrungen und Passstifte handelt. Die Widerlagerstücke sind dadurch sehr einfach und genau auf NC-Maschinen herstellbar. Komplizierte Fräsarbeiten entfallen.

Die Zentriermittel können in jeder Stirnseite eines Widerlagerstücks eine Bohrung und einen eingepressten Passstift umfassen derart, dass in die freie Passbohrung des einen Widerlagerstücks der eingepresste Passstift des anderen Widerlagerstücks einführbar ist und umgekehrt. Als Spannmittel kann jedes Widerlagerstück eine durchlaufende Durchgangsbohrung enthalten.

Zu dem Spannmittel kann ein Zuganker gehören, das als Gewindestange/Schraube ausgebildet ist und im montierten Zustand durch die Spannbohrungen beider Widerlagerstücke hindurch führt. Unter Gewindestange soll hier auch eine lange Kopfschraube verstanden werden, die an einem Ende mit einem entsprechenden Gewinde versehen ist.

Das Spannmittel kann auch eine Gewindebohrung in jedem Widerlagerstück umfassen, wobei das Gewinde in einem Widerlagerstück ein Rechts- und im anderen ein Linksgewinde ist. Der Zuganker der die beiden Widerlagerstücke gegeneinander zieht, ist eine Gewindestange, die an beiden Enden gegensinnige Gewinde trägt und in der Mitte mit einem Ansatz versehen ist, um ein Werkzeug angreifen zu lassen.

Die neue Schienenstoßverbinderanordnung für den Obergurt ist dazu eingerichtet an einer an dem Obergurt ausgebildeten Tragrippe anzugreifen. Zu der Schienenstoßverbinderanordnung gehört ein erstes Widerlagerstück, das auf die Tragrippe aufsetzbar ist und das sich auf der einen Seite des Schienenstoßes befindet. Mit Hilfe von Befestigungsmitteln wird das Widerlagerstück auf der Tragrippe verankert. Auf der anderen Seite des Schienenstoßes sitzt ein zweites Widerlagerstück, das ebenfalls auf der Tragrippe angeordnet ist und dort mit der Tragrippe verbunden ist. Spannmittel wirken zwischen den beiden Widerlagerstücken und spannen die beiden Schienen beidseits des Stoßes gegeneinander.

Besondere Zentriermittel sind hier nicht erforderlich, weil über den Obergurt keine Schienen laufen. Geringfügige Versätze in vertikaler und seitlicher Richtung, die trotz der versatzfreien Fügung am Untergurt verbleiben, sind unschädlich.

Das Widerlagerstück für den Obergurt kann eine Nut aufweisen, die im montierten Zustand die Tragrippe aufnimmt.

Das Widerlagerstück kann zwei seitlich auskragende Flansche mit Durchgangsbohrungen aufweisen.

Das Spannmittel kann wenigstens eine Gewindestange umfassen, die sich zwischen den beiden Widerlagerstücken neben der Rippe erstreckt, um die Widerlagerstücke zusammen zu spannen.

Im Übrigen sind Weiterbildungen der Erfindung Gegenstand von Unteransprüchen.

Die nachfolgende Figurenbeschreibung erläutert Aspekte zu Verständnis der Erfindung. Weitere, nicht beschriebene Details kann der Fachmann in der gewohnten Weise den Zeichnungen entnehmen, die insoweit die Figurenbeschreibung ergänzen. Es ist klar, dass eine Reihe von Abwandlungen möglich sind.

Die nachfolgenden Zeichnungen sind nicht unbedingtmaßstäblich. Zur Veranschaulichung der wesentlichen Details kann es sein, dass bestimmte Bereiche übertrieben groß dargestellt sind. Darüber hinaus sind die Zeichnungen vereinfacht und enthalten nicht jedes bei der praktischen Ausführung gegebenenfalls vorhandene Detail. Die Begriffe oben und unten beziehen sich auf die normale Einbaulage.

In der Zeichnung sind Ausführungsbeispiele des Gegenstands der Erfindung veranschaulicht:
- Fig. 1: zeigt einen Abschnitt einer Kranschiene in einer perspektivischen Darstellung mit Blick schräg von oben;
- Fig. 2: zeigt die erfindungsgemäße Schienenstoßverbinderänordnung für den Untergurt in einer perspektivischen Explosionsdarstellung;
- Fig. 3: zeigt die Schienenstoßverbinderanordnung für den Obergurt in einer perspektivischen Explosionsdarstellung mit Blick auf die Unterseite und
- Fig. 4: zeigt in einer perspektivischen Explosionsdarstellung einen Schienenstoß mit den erfindungsgemäßen Schienenstoßverbindern für den Ober- und für den Untergurt.

Fig. 1 zeigt in einer perspektivischen Draufsicht eine Fahrschiene 1 eines flurfreien Förderzeugs. Die Fahrschiene 1 weist einen Untergurt 2 sowie einen Obergurt 3 auf. Der Ober- und der Untergurt 2 und 3 sind über einen Steg 4 miteinander verbunden. Auf der Oberseite des Obergurtes 3 steht eine Tragrippe 5. Der Steg 4 liegt in der vertikalen Symmetrieebene.

Die gesamte Fahrschiene 1 weist einen über die Länge durchlaufenden konstanten Querschnitt auf und besteht aus einem rollgeformten Stahlblechband, dessen Kanten 6 und 7 auf dem Steg 4 laserverschweißt sind. Zufolge des rollgeformten Profils ist der Untergurt 2 als Hohlkammer ausgebildet und umgrenzt einen im Querschnitt rechteckigen Hohlraum 8.

Der Hohlraum 8 wird von zwei Schmalseiten 9 und 11 des Untergurts 2, einer Unterseite 12 und einer Oberseite 13 begrenzt, von der mittig der Steg 4 ausgeht.

Der Obergurt 3 ist ebenfalls als Hohlkammer ausgeführt und umgrenzt einen Hohlraum, ebenfalls mit rechteckigem Querschnitt.

Die Tragrippe 5 setzt sich aus einem leistenförmigen Steg 15 und einem am oberen Ende des leistenförmigen Stegs 15 ausgebildeten, im Querschnitt dreieckförmigen hohlen Wulst 16 zusammen. Der leistenförmige Steg 15 ist, wie die Figur erkennen lässt, gerade und hat verglichen mit dem Steg 4 eine kleine Höhe.

Um zwei Fahrschienen 1 mit dem in Fig. 1 gezeigten Profil an einem Stoß zu verbinden, ist eine Stoßverbinderanordnung 17 vorgesehen, die in Fig. 2 veranschaulicht ist.

Zu der Stoßverbinderanordnung 17 gehören zwei Widerlagerstücke 18 und 19, die identisch gestaltet sind, weshalb die Erläuterung eines der beiden Widerlagerstücke 18, 19 genügt. Einander entsprechende Strukturelemente sind bei den beiden Widerlagerstücken 18 und 19 mit demselben Bezugszeichen versehen.

Das Widerlagerstück 18 ist ein flaches, quaderförmiges Gebilde, das von einer ebenen Oberseite 21 einer dazu parallelen, in der Figur nicht zu erkennenden Unterseite, zwei langen Schmalseiten 22 und 23 sowie zwei Stirnseiten 24, 25 begrenzt ist. Die Kanten des Widerlagerstücks 18 sind, wie gezeigt, angefast, damit sie nicht mit den runden Innenecken des Hohlraums 8 kollidieren.

Der Abstand der beiden Schmalseiten 22 und 23 voneinander entspricht dem lichten Abstand der beiden Schmalseiten 9 und 11 des Untergurts 2. Damit ist die Querabmessung des Widerlagerstücks 21 ist so eingestellt, dass dieses mit geringem seitlichen Spiel zwischen die beiden Schmalseiten 9 und 11 des Untergurts 2 passt.

Der Abstand zwischen der Oberseite 21 und der Unterseite entspricht dem lichten Abstand, den die Unterseite 12 vom der Oberseite 13 des Untergurts 2 hat, womit das Widerlagerstück 21 auch praktisch kein Höhenspiel in dem Hohlraum 8 zeigt. Das Widerlagerstück 18 lässt sich praktisch ohne Spiel in Querrichtung in Längsrichtung in dem Hohlraum 8 verschieben.

Zur Befestigung des Widerlagerstücks 18 in dem Hohlraum 8 sind Befestigungsmittel 26 vorgesehen. Zu den Befestigungsmittel gehören, bei dem gezeigten Ausführungsbeispiel insgesamt vier Sackbohrungen 27, die als Gewindebohrungen ausgeführt sind und die an ihrem in der Schmalseite 22 bzw. 23 mündenden Ende mit einer Flachsenkung versehen sind. Die Längsachse der Sackbohrungen 27 liegen parallel zu den Flachseiten 21 bzw. parallel zu den Stirnseiten 24 und 25.

Ferner gehören zu den Befestigungsmitteln 26 Kopfschrauben 28 mit einem zylindrischen Kopf 29. Der Kopf 29 dient als Passstift, wie sich aus der Beschreibung weiter unten noch ergeben wird. Die Tiefe der Ansenkung in den Sackbohrungen 27 ist in einer Weise bemessen, damit der Schraubenkopf 29 geringfügig über die betreffende Schmalseite 22, 23 übersteht, wenn die Schraube in dem Sackloch 27 fest angezogen ist, bis die Unterseite des Schraubenkopfes 29 an dem Grund der Ansenkung anliegt. Der Überstand, den der Schraubenkopf 29 nach dem Anziehen zeigt, ist geringfügig kleiner als die Materialstärke des Blechs aus dem die Fahrschiene 1 hergestellt ist.

Damit die beiden Widerlagerstücke 18, 19 im montierten Zustand exakt fluchten und somit die aneinander stoßenden Fahrschienen 1 im Bereich des Untergurtes 2 in die richtig positionierte Lage zwingen, enthält jedes Widerlagerstück 18, 19 in der Stirnseite 24 bzw. 25 jeweils zwei zylindrische Sackbohrungen 31. Wegen der perspektivischen Darstellung sind lediglich die zylindrischen Sackbohrungen 31 in den Stirnseiten 25 zu sehen. Es ist ohne weiteres klar, wie die Sackbohrungen in der nicht als Draufsicht erkennbaren Stirnseite 24 liegen. Sie sind so angeordnet, dass sie, wenn die Stirnseiten 24 und 25 benachbarte Widerlagerstücke 18, 19 deckungsgleich aufeinander liegen, exakt miteinander fluchten.

Die Zentrierbohrungen 31 dienen der Aufnahme von Passstiften 32. Die Passstifte 32 können entweder lose sein, oder sie können abwechselnd mit einem der beiden Widerlagerstücke 18, 19 über Presssitz in der entsprechenden Zentrierbohrung 29 verbunden sein. Beispielsweise kann der rechte Zentrierstift 32 mit Presssitz in der oberen rechten Zentrierbohrung 31 des Widerlagerstücks 19 sitzen, während der linke Passstift 32 in der nicht sichtbaren Zentrierbohrung 31 auf der linken Seite der Stirnfläche 24 des Widerlagerstückes 18 eingepresst ist. Die jeweils korrespondierenden Zentrierbohrungen 31 an dem gegenüberstehenden Widerlagerstück 18, 19 sind entsprechend toleriert, damit dort das überstehende Ende des jeweiligen Passstiftes 32 mit Schiebesitz hinein passt. Dies erleichtert die Montage, weil es keine losen Teile gibt.

Durch jedes der beiden Widerlagerstücke 18, 19 führt jeweils eine Durchgangsbohrung 33 hindurch, die senkrecht auf den Stirnflächen 24, 25 steht und das Widerlagerstück 18, 19 über die Länge durchsetzt. Die Bohrung 33 liegt mittig zwischen den Zentrierbohrungen 31, zu denen sie achsparallel ist. Die Durchgangsbohrung 33 dient der Aufnahme eines Zugankers in Gestalt einer langen Schraube 34, siehe Fig. 4.

Während die Stoßverbinderanordnung 17 nach Fig. 2 zur Verbindung zweier Fahrschienen 1 im Bereich des Untergurts 2 dient, zeigt Fig. 3 eine Schienenverbinderanordnung 36, um die beiden Schienen am Stoß im Bereich ihrer Oberseite zusammen zu spannen.

Zu der Stoßverbinderanordnung 36 gehören zwei untereinander gleiche Widerlagerstücke 37 und 38. Jedes Widerlagerstück 37, 38 setzt sich aus einem U-Profilstück 39 und einem damit verbundenen Winkelstück 41 zusammen. Das U-Profilstück bildet einen Rücken 42 von dem zwei zueinander parallele Schenkel 43 und 44 ausgehen. Die Schenkel 43 und 44 enthalten miteinander fluchtende Bohrungspaare 45 und 46.

Das Winkelstück 41 übergreift das U-Profilstück 39, wie gezeigt, wodurch zwei seitlich weg stehende Flansche 47 und 48 entstehen, die oberhalb der Rückseite 42 durch ein Schenkel 49 des Winkelprofils 41 miteinander verbunden sind. Die gesamte Anordnung ist eine Schweißkonstruktion.

In den beiden Flanschen 47 und 48 sind Bohrungen 49 enthalten. Um die beiden Widerlagerstücke 37 und 38 miteinander zu verbinden, sind Gewindestangen 51 und 52 vorgesehen, auf die Muttern aufschraubbar sind.

Zum Verankern der Widerlagerstücke 37 und 38 sind Einsteckzylinderstifte 54 vorhanden.

Der Zusammenbau zweier Fahrschienen 1 wird nunmehr anhand von Fig. 4 erläutert:

Die beiden Fahrschienen 1 werden an jenem Stirnende, das später im Bereich des Stoßes dem anderen Stirnende gegenüberliegt, mit insgesamt vier Bohrungen 55 im Bereich der Seitenwände 9 und 11 versehen. Der Abstand der Bohrungen 55 entspricht dem Abstand der Gewindesacklöcher 27 in dem Widerlagerstück 18 bzw. 19. Außerdem bekommt die Fahrschiene 1 im Bereich der Unterseite 12 eine reckteckige Ausklinkung, deren genaue Lage sich aus der weiteren Beschreibung ergibt. Ferner werden die beiden Fahrschienen 1 an dem leistenförmigen Steg 15 mit Durchgangsbohrungen versehen, deren Abstand dem Abstand der Lochpaare 45, 46 entspricht. Die Lage ergibt sich ebenfalls aus der Funktionsbeschreibung. Die beiden Fahrschienen 1 sind damit zum Anbringen der Stoßverbinderanordnungen 17 und 36 vorbereitet.

Es wird nunmehr beispielsweise, bezogen auf Fig. 4, in die von rechts oben kommende Fahrschiene 1, das Widerlagerstück 19 eingesetzt. Dieses Widerlagerstück 19 ist zuvor mit dem Zuganker 34 versehen worden, und zwar so, dass nach dem Einführen des Widerlagerstücks 19 die Schraube 34 aus der oberen rechten Fahrschiene 1 in Richtung auf die linke untere Fahrschiene 1 vorsteht. Das Widerlagerstück 19 wird so platziert, dass die darin enthaltenen Gewindebohrungen 27 mit den Bohrungen 55 in den Seitenwänden 9 und 11 fluchten. Nunmehr werden durch diese Bohrungen 55 hindurch die Schrauben 28 eingedreht, bis sie mit ihrem Kopf 29 am Grund der Flachsenkung anliegen. Die Köpfe 29 stecken nunmehr spielarm in den Bohrungen 55, ohne das sie nach außen über die Außenbegrenzung des Untergurtes 2 überstehen. Die Stirnseite 25 springt geringfügig gegenüber der Stirnseite der Fahrschiene 1 nach innen zurück.

In der entsprechenden Weise wird die linke untere Fahrschiene 1 mit dem Widerlagerstück 18 bestückt und durch dort eingedrehte Schrauben 28 gesichert. Nunmehr werden die Fahrschienen 1 am Stoß zusammengefügt, wobei die Schraube 34 in die Durchgangsbohrung 33 des Widerlagerstücks 18 eindringt. Sobald die beiden Fahrschienen 1 hinreichend dicht aneinander anliegen, wird die Schraube 34 mit ihrem Gewinde aus der Stirnseite 25 vorstehen und es kann dort eine entsprechende Mutter aufgeschraubt werden. Hierzu sind die zuvor erwähnten viereckigen Öffnungen vorgesehen, die in der Unterseite 12 des Untergurtes 2 angebracht wurden. Ihre Lage ist so gewählt, dass sowohl der Kopf der Schraube 34 als auch die darauf aufzuschraubende Mutter mit Hilfe von Werkzeugen zugänglich sind.

Vor dem endgültigen Zusammenstecken wurden noch die Passstifte 32 in die Passbohrungen 31 eingesteckt, um eine lagerichtige Positionierung der beiden Widerlagerstücke 18, 19 an den Stirnseiten zu erzwingen, die dem Schienenstoß benachbart sind.

Durch Anziehen der Mutter auf der Schraube 34 werden die beiden Widerlagerstücke 18, 19 zusammengespannt und damit gleichzeitig auch die beiden Führungsschienen 1 im Bereich des Stoßes.

Aus der Erläuterung ist unschwer zu erkennen, dass die Bohrungen 55 so angebracht werden müssen, dass die Widerlagerstücke 18, 19 mit ihren betreffenden Stirnseiten 24, 25 nicht über die freie Stirnfläche der Fahrschiene 1 überstehen, in der sie stecken. Anderenfalls würden sie eine spaltfreie Anlage der Stirnflächen der beiden Fahrschienen 1 aneinander verhindern. Durch die entsprechende Wahl der Lage der Bohrungen werden mit Hilfe der Widerlagerstücke 18, 19 und der Zentriertstifte 32 die freien Enden der beiden Fahrschienen 1 im Bereich ihrer Stirnseiten so aneinander gepresst, damit der Stoß spaltfrei ist und die Außenberandungen der Untergurte 2 der beiden Fahrschienen 1 glatt und stufenfrei ineinander übergehen.

Sobald die Montage bis dahin erfolgt ist, werden die beiden Widerlagerstücke 37 und 38 von oben her über die Tragrippe 5 jeder der beiden Fahrschienen 1 gestülpt, wie dies die Explosionsdarstellung aus Fig. 4 andeutet. Die beiden Widerlagerstücke 37 und 38 werden auf der betreffenden Fahrschiene 1 mittels der Zylinderstifte 54 gesichert, die in den Lochpaaren 45, 46 sitzen und durch korrespondierende Bohrungen in dem leistenförmigen Steg 15 hindurchführen, die wie oben erwähnt zuvor angebracht wurden. Die Widerlagerstücke 37, 38 reiten mit dem U-Profilstück 39 auf der Tragrippe 5. Die Schenkel 43, 44 zeigen neben der Tragrippe 5 zu der Oberseite des Obergurts 3. Nunmehr können die Gewindestangen 51 und 52 durch die Bohrungen 49 der beiden Widerlagerstücke 37 und 38 hindurch gesteckt werden und die Muttern 53 angezogen werden. Damit sind die beiden Fahrschienen 1 auch im Bereich ihrer Oberseite verspannt. Iihre freien Stirnseiten liegen spaltfrei aneinander.

Die beiden Fahrschienen 1 können jetzt beidseits des Stoßes belastet werden, wobei mit Hilfe der beiden Stoßverbinderanordnungen 17 und 36 über den Schienenstoß die vertikalen Kräfte so weitergeleitet werden als wären die beiden Fahrschienen 1 im Bereich des Schienenstoßes einstückig.

Insbesondere werden sowohl nach oben als auch nach unten gerichtete Biegekräfte über den Stoß übertragen.

Der Abstand der beiden Widerlagerstücke 37, 38 und den Zugankern 51, 52 ist im montierten Zustand groß genug, damit zwischen ihnen von oben her die Tragrippe 5 mit einem Abhänger zu erreichen ist.

Anstelle der Schraube 34 in Verbindung mit den beiden glatten Durchgangsbohrungen 33 in den beiden Widerlagerstücken 18 und 19 kann auch eine Gewindestange verwendet werden, die, ähnlich einem Spannschloss auf beiden Seiten Gewinde gleicher Steigung, jedoch mit umgekehrten Drehsinn enthält. Dementsprechend ist die Bohrung 33 beispielsweise in dem Widerlagerstück 18 mit einem Rechtsgewinde und die Bohrung 33 in dem Widerlagerstück 19 mit einem Linksgewinde ausgestattet. Durch Drehen dieser Schraube können in derselben Weise wie zuvor beschrieben, die beiden Widerlagerstücke 18 und 19 aufeinander zu bewegt werden, um die freien Stirnflächen der beiden Fahrschienen 1 spaltfrei gegeneinander zu pressen.

Ein Stoßverbinder für den Untergurt einer Fahrschiene setzt sich aus zwei Widerlagerstücken zusammen, die in dem Untergurt sitzen. Mit Hilfe von Zentriereinrichtungen wird die lagerichtige Positionierung der beiden Widerlagerstücke erzwungen, die diese Positionierung auf den Untergurt übertragen, so dass auch die Untergurte am Stoß versatzfrei aufeinander treffen und durch Querkräfte die Positionierung nicht beeinträchtigt werden kann. Die Verbindung ist damit in Querrichtung, bezogen auf die Schiene, vermittels der Widerlagerstücke formschlüssig. Eine weitere Stoßverbinderanordnung verbindet die beiden Fahrschienen im Bereich der Oberseite. Auch hier werden Widerlagerstücke verwendet, die als Reiter auf einer Tragrippe sitzen und durch Zugschrauben miteinander verbunden sind.

## Patentansprüche

1. Schienenstoßverbinderanordnung zum Verbinden von Schienenstößen bei Schienen (1) für flurfreie Förderzeuge, wobei die Schienen (1) einen als Hohlkammer ausgeführten Untergurt (2) aufweisen,
mit einem ersten in den Untergurt (2) einführbaren Widerlagerstück (18, 19), das sich auf der einen Seite des Schienenstoßes befindet und eine dem Schienenstoß zugekehrte Stirnseite (24,25) aufweist,
mit Befestigungsmitteln (27,28) zum Verankern des ersten Widerlagerstücks (18,19) in dem Untergurt (2),
mit einem zweiten in den Untergurt einführbaren Widerlagerstück (18,19), das sich auf der anderen Seite des Schienenstoßes befindet und eine dem Schienenstoß zugekehrte Stirnseite (24,25) aufweist,
mit Befestigungsmitteln (27,28) zum Verankern des zweiten Wiederlagerstücks (18,19) in dem Untergurt (2),
mit Spannmitteln (34) um die beiden Widerlagerstücke (18,19) gegeneinander zusammen zu spannen, und
mit Zentriermitteln (31,32), die an den Stirnseiten (24,25) angeordnet und dazu eingerichtet sind die lagerichtige Position der Widerlagerstücke (18,19) zueinander und dadurch die lagerichtige Position der Schienen (1) zueinander zu gewährleisten.

2. Anordnung nach Anspruch 1, **dadurch gekennzeichnet, dass** die beiden Widerlagerstücke (18,19) untereinander gleich sind.

3. Anordnung nach Anspruch 1, **dadurch gekennzeichnet, dass** das Widerlagerstück (18,19) die Gestalt eines Quaders aufweist, mit zwei zueinander parallelen Seitenflanken (22,23) und zwei zueinander parallelen Stirnflächen (24, 25).

4. Anordnung nach Anspruch 1, **dadurch gekennzeichnet, dass** der Querschnitt des Widerlagerstück (18,19) quer zur Längserstreckung der Schiene (1) dem Querschnitt des Hohlraums (8) in dem Untergurt (2) entspricht.

5. Anordnung nach Anspruch 1, **dadurch gekennzeichnet, dass** das Widerlagerstück (18,19) angefaste Kanten aufweist.

6. Anordnung nach Anspruch 1, **dadurch gekennzeichnet, dass** das Befestigungsmittel (27,28) zum Verankern des Widerlagerstücks (18,19) in dem Untergurt (2) wenigstens zwei Bohrungen (27) enthält, die in Seitenflanken (22,23) des Widerlagerstücks (18,19) ausgebildet sind.

7. Anordnung nach Anspruch 6, **dadurch gekennzeichnet, dass** die Bohrungen (27) Gewindebohrungen sind.

8. Anordnung nach Anspruch 6, **dadurch gekennzeichnet, dass** die beiden Bohrungen (27) Abschnitte einer durchgehenden Bohrung sind.

9. Anordnung nach Anspruch 6, **dadurch gekennzeichnet, dass** die Bohrungen (27) flach angesenkt sind.

10. Anordnung nach Anspruch 1, **dadurch gekennzeichnet, dass** die Befestigungsmittel (27,28) zum Verankern des Widerlagerstücks (18,19) in dem Untergurt (2) Zapfen (28) umfassen, die dazu eingerichtet sind, durch die Seitenwand (9,11) des Untergurts (2) in Öffnungen (27) des Widerlagerstücks (18,19) eingeführt zu werden.

11. Anordnung nach Anspruch 10, **dadurch gekennzeichnet, dass** die Zapfen (18) Schrauben sind.

12. Anordnung nach Anspruch 11, **dadurch gekennzeichnet, dass** die Schrauben (28) Stiftschrauben oder Kopfschrauben sind.

13. Anordnung nach Anspruch 1, **dadurch gekennzeichnet, dass** die Zentriermittel (31,32) Zentrierbohrungen (31) und Passstifte (32) umfassen.

14. Anordnung nach Anspruch 13, **dadurch gekennzeichnet, dass** die Zentriermittel (31,32) in jeder Stirnseite (24,25) eines Widerlagerstücks (18,19) eine Bohrung (31) und einen eingepressten Passstift (32) umfassen derart, dass in die Passbohrung (31) des einen Widerlagerstücks (18,19) der eingepresste Passstift (32) des anderen Widerlagerstücks (18,19) einführbar ist und umgekehrt.

15. Anordnung nach Anspruch 1, **dadurch gekennzeichnet, dass** die Spannmittel (33,34) eine in Längsrichtung durch das Widerlagerstück (18,19) durchlaufende Durchgangsbohrung (33) aufweisen.

16. Anordnung nach Anspruch 1, **dadurch gekennzeichnet, dass** zu den Spannmitteln (33,34) ein Zuganker (34) gehört, der als Gewindestange ausgebildet ist und der im montierten Zustand durch die Spannbohrungen (33) beider Widerlagerstücke (18,19) hindurchführt.

17. Anordnung nach Anspruch 1, **dadurch gekennzeichnet, dass** zu in jedem Widerlagerstück (18,19) eine Gewindebohrung gehört.

18. Anordnung nach Anspruch 17, **dadurch gekennzeichnet, dass** die Widerlagerstücke (18,19) ein Paar bilden, wobei in einem Widerlagerstück (18,19) die Gewindebohrung ein Rechts- und in dem anderen Widerlagerstück die Gewindebohrung ein Linksgewinde aufweist.

19. Anordnung nach Anspruch 18, **dadurch gekennzeichnet, dass** der Zuganker eine Gewindestange ist, die an beiden Enden entgegengesetzte Gewinde aufweist und die in der Mitte mit einem Ansatzstück für ein Drehwerkzeug versehen ist.

20. Schienenstoßverbinderanordnung zum Verbinden von Schienenstößen bei Schienen (1) für flurfreie Förderzeuge, wobei die Schienen (1) an ihrer Oberseite über dem Obergurt (3) eine Tragrippe (5) aufweisen,
mit einem ersten auf die Tragrippe (5) aufsetzbaren Widerlagerstück (37,38), das sich auf der einen Seite des Schienenstoßes befindet,
mit Befestigungsmitteln (45,46,54) zum Verankern des ersten Widerlagerstücks (37,38) an der Tragrippe (5),
mit einem zweiten auf der Tragrippe (5) aufsetzbaren Widerlagerstück (37,38), das sich auf der anderen Seite des Schienenstoßes befindet,
mit Befestigungsmitteln (45,46,54) zum Verankern des zweiten Widerlagerstücks (37,38) an der Tragrippe (5),
mit Spannmitteln (51,52) um die beiden Widerlagerstücke (37,38) gegeneinander zusammen zu spannen.

21. Anordnung nach Anspruch 20, **dadurch gekennzeichnet, dass** das Widerlagerstück (37,38) eine Nut aufweist, die im montierten Zustand die Tragrippe (5) aufnimmt.

22. Anordnung nach Anspruch 20, **dadurch gekennzeichnet, dass** das Widerlagerstück (37,38) zwei sichtlich auskragende Flansche (43,44) aufweist.

23. Anordnung nach Anspruch 20, **dadurch gekennzeichnet, dass** das Widerlagerstück (37, 38) zwei in Richtungen parallel zu der Tragrippe (5) ausgerichtete Bohrungen (45,46) enthält.

24. Anordnung nach Anspruch 20, **dadurch gekennzeichnet, dass** das Spannmittel (51,52) von wenigstens einer Gewindestange gebildet ist, die sich zwischen den beiden Widerlagerstücken (37,38) seitlich neben der Tragrippe (5) erstreckt.

25. Schienenstoßverbinderanordnung, **dadurch gekennzeichnet, dass** sie eine Schienenstoßverbinderanordnung nach einem oder mehreren der Ansprüche 1 bis 19 und eine Schienenstoßverbinderanordnung nach einem oder mehreren der Ansprüche 20 bis 24 umfasst.

## Claims

1. Rail joint connector arrangement for connecting rail joints in the case of rails (1) for floor-free transport gear, wherein the rails (1) have a bottom chord (2), which is configured as a hollow chamber,
with a first abutment piece (18, 19), which can be inserted into the bottom chord (2), is located on one side of the rail joint and has a face side (24, 25) facing the rail joint, with fastening elements (27, 28) for anchoring the first abutment piece (18, 19) in the bottom chord (2),
with a second abutment piece (18, 19), which can be inserted into the bottom chord, is located on the other side of the rail joint and has a face side (24, 25) facing the rail joint,
with fastening elements (27, 28) for anchoring the second abutment piece (18, 19) in the bottom chord (2),
with clamping elements (34) for clamping the two abutment pieces (18, 19) together, and
with centring elements (31, 32), which are arranged on the face sides (24, 25) and are arranged to assure the correct position of the abutment pieces (18, 19) relative to one another and thus the correct position of the rails (1) relative to one another.

2. Arrangement according to claim 1, **characterised in that** the two abutment pieces (18, 19) are identical to one another.

3. Arrangement according to claim 1, **characterised in that** the abutment piece (18, 19) has the shape of a cuboid with two parallel side flanks (22, 23) and two parallel faces (24, 25).

4. Arrangement according to claim 1, **characterised in that** the cross-section of the abutment piece (18, 19) transversely to the longitudinal extent of the rail (1) corresponds to the cross-section of the hollow chamber (8) in the bottom chord (2).

5. Arrangement according to claim 1, **characterised in that** the abutment piece (18, 19) has chamfered edges.

6. Arrangement according to claim 1, characterised the fastening element (27, 28) for anchoring the abutment piece (18, 19) in the bottom chord (2) contains at least two holes (27), which are configured in side flanks (22, 23) of the abutment piece (18, 19).

7. Arrangement according to claim 6, **characterised in that** the holes (27) are threaded holes.

8. Arrangement according to claim 6, **characterised in that** the two holes (27) are sections of a through-hole.

9. Arrangement according to claim 6, **characterised in that** the holes (27) are countersunk flat.

10. Arrangement according to claim 1, **characterised in that** the fastening elements (27, 28) for anchoring the abutment piece (18, 19) in the bottom chord (2) comprise pegs (28), which are arranged to be inserted through the side wall (9, 11) of the bottom chord (2) in openings (27) of the abutment piece (18, 19).

11. Arrangement according to claim 10, **characterised in that** the pegs (18) are screws.

12. Arrangement according to claim 11, **characterised in that** the screws (28) are studs or cap screws.

13. Arrangement according to claim 1, **characterised in that** the centring elements (31, 32) comprise centring holes (31) and locating pins (32).

14. Arrangement according to claim 13, **characterised in that** the centring elements (31, 32) in each face side (24, 25) of an abutment piece (18, 19) comprise a hole (31) and a pressed in locating pin (32) in such a manner that the pressed in locating pin (32) of one abutment piece (18, 19) can be inserted into the locating hole (31) of the other abutment piece (18, 19) and vice versa.

15. Arrangement according to claim 1, **characterised in that** the clamping elements (33, 34) have a through-hole (33) extending through the abutment piece (18, 19) in the longitudinal direction.

16. Arrangement according to claim 1, **characterised in that** the clamping elements (33, 34) include a tension rod (34), which is configured as a threaded rod and in the mounted state passes through the clamping holes (33) of both abutment pieces (18, 19).

17. Arrangement according to claim 1, **characterised in that** a threaded hole is provided in each abutment piece (18, 19).

18. Arrangement according to claim 17, **characterised in that** the abutment pieces (18, 19) form a pair, wherein in one abutment piece (18, 19) the threaded hole has a right-handed thread and in the other abutment piece the threaded hole has a left-handed thread.

19. Arrangement according to claim 18, **characterised in that** the tension rod is a threaded rod, which has opposing threads at the two ends and is provided in the centre with an attachment piece for a turning tool.

20. Rail joint connector arrangement for connecting rail joints in the case of rails (1) for floor-free transport gear, wherein the rails (1) have a support rib (5) on their upper side above the upper chord (3),
with a first abutment piece (37, 38), which can be attached onto the support rib (5) and is located on one side of the rail joint,
with fastening elements (45, 46, 54) for anchoring the first abutment piece (37, 38) on the support rib (5),
with a second abutment piece (37, 38), which can be attached on the support rib (5) and is located on the other side of the rail joint,
with fastening elements (45, 46, 54) for anchoring the second abutment piece (37, 38) on the support rib (5),
with clamping elements (51, 52) for clamping the two abutment pieces (37, 38) together.

21. Arrangement according to claim 20, **characterised in that** the abutment piece (37, 38) has a groove, which receives the support rib (5) in mounted state.

22. Arrangement according to claim 20, **characterised in that** the abutment piece (37, 38) has two visibly projecting flanges (43, 44).

23. Arrangement according to claim 20, **characterised in that** the abutment piece (37, 38) contains two holes (45, 46) oriented in directions parallel to the support rib (5).

24. Arrangement according to claim 20, **characterised in that** the clamping element (51, 52) is formed by at least one threaded rod, which extends between the two abutment pieces (37, 38) laterally next to the support rib (5).

25. Rail joint connector arrangement, **characterised in that** it comprises a rail joint connector arrangement according to one or more of claims 1 to 19 and a rail joint connector arrangement according to one or more of claims 20 to 24.

## Revendications

1. Ensemble de connecteur de joint de rail pour relier des joints de rails (1) destinés à des engins de manutention situés en hauteur, les rails (1) présentant une membrure inférieure (2) réalisée sous forme de chambre creuse,
comprenant une première pièce de contre-appui (18, 19) qui peut être engagée dans la membrure inférieure (2) et se trouve sur un côté du joint de rail et présente une face frontale (24, 25) tournée vers le joint de rail,
comprenant des moyens de fixation (27, 28) pour ancrer la première pièce de contre-appui (18, 19) dans la membrure inférieure (2),
comprenant une deuxième pièce de contre-appui (18, 19) qui peut être engagée dans la membrure inférieure et se trouve sur l'autre côté du joint de rail et présente une face frontale (24, 25) tournée vers le joint de rail,
comprenant des moyens de fixation (27, 28) pour ancrer la deuxième pièce de contre-appui (18, 19) dans la membrure inférieure (2),
comprenant des moyens de serrage (34) pour serrer les deux pièces de contre-appui (18, 19) l'une contre l'autre, et
comprenant des moyens de centrage (31, 32) qui sont disposés sur les faces frontales (24, 25) et sont agencés pour garantir la position correcte des pièces de contre-appui (18, 19), l'une par rapport à l'autre, et ainsi la position correcte des rails (1) l'un par rapport à l'autre.

2. Ensemble selon la revendication 1, **caractérisé en ce que** les deux pièces de contre-appui (18, 19) sont identiques.

3. Ensemble selon la revendication 1, **caractérisé en ce que** la pièce de contre-appui (18, 19) présente la forme d'un parallélépipède, avec deux flancs latéraux (22, 23) mutuellement parallèles et deux faces frontales (24, 25) mutuellement parallèles.

4. Ensemble selon la revendication 1, **caractérisé en ce que** la section transversale de la pièce de contre-appui (18, 19), perpendiculairement à la longueur du rail (1), correspond à la section transversale de la chambre creuse (8) dans la membrure inférieure (2).

5. Ensemble selon la revendication 1, **caractérisé en ce que** la pièce de contre-appui (18, 19) présente des bords chanfreinés.

6. Ensemble selon la revendication 1, **caractérisé en ce que** le moyen de fixation (27, 28), destiné à ancrer la pièce de contre-appui (18, 19) dans la membrure inférieure (2), comporte au moins deux trous (27) qui sont ménagés dans des flancs latéraux (22, 23) de la pièce de contre-appui (18, 19).

7. Ensemble selon la revendication 6, **caractérisé en ce que** les trous (27) sont des trous taraudés.

8. Ensemble selon la revendication 6, **caractérisé en ce que** les deux trous (27) sont des portions d'un trou débouchant.

9. Ensemble selon la revendication 6, **caractérisé en ce que** les trous (27) sont lamés.

10. Ensemble selon la revendication 1, **caractérisé en ce que** les moyens de fixation (27, 28), destinés à ancrer la pièce de contre-appui (18, 19) dans la membrure inférieure (2), comprennent des tenons (28) qui sont conçus pour être engagés dans des ouvertures (27) de la pièce de contre-appui (18, 19), en traversant la paroi latérale (9, 11) de la membrure inférieure (2).

11. Ensemble selon la revendication 10, **caractérisé en ce que** les tenons (28) sont des vis.

12. Ensemble selon la revendication 11, **caractérisé en ce que** les vis (28) sont des vis sans tête ou des vis à tête.

13. Ensemble selon la revendication 1, **caractérisé en ce que** les moyens de centrage (31, 32) comprennent des trous de centrage (31) et des goupilles à tolérances serrées (32).

14. Ensemble selon la revendication 13, **caractérisé en ce que** les moyens de centrage (31, 32), dans chaque face frontale (24, 25) d'une pièce de contre-appui (18, 19), comprennent un trou (31) et une goupille (32) enfoncée, de manière à ce que la goupille (32) enfoncée de l'une des pièces de contre-appui (18, 19) puisse être engagée dans le trou à tolérances serrées (31) de l'autre pièce de contre-appui (18, 19), et vice versa.

15. Ensemble selon la revendication 1, **caractérisé en ce que** les moyens de serrage (33, 34) présentent un trou débouchant (33) qui traverse la pièce de contre-appui (18, 19) dans le sens longitudinal.

16. Ensemble selon la revendication 1, **caractérisé en ce que** les moyens de serrage (33, 34) comportent un tirant (34) qui est réalisé sous forme de tige filetée et qui, à l'état assemblé, traverse les trous de serrage (33) des deux pièces de contre-appui (18, 19).

17. Ensemble selon la revendication 1, **caractérisé en ce que** chaque pièce de contre-appui (18, 19) comprend un trou taraudé.

18. Ensemble selon la revendication 17, **caractérisé en ce que** les pièces de contre-appui (18, 19) forment une paire, le trou taraudé de l'une des pièces de contre-appui (18, 19) présentant un filet à droite et le trou taraudé de l'autre pièce de contre-appui (18, 19) présentant un filet à gauche.

19. Ensemble selon la revendication 18, **caractérisé en ce que** le tirant est une tige filetée qui présente des filets opposés à ses deux extrémités et qui est pourvue au milieu d'une pièce d'appui pour un outil de tournage.

20. Ensemble de connecteur de joint de rail pour relier des joints de rails (1) destinés à des engins de manutention situés en hauteur, les rails (1) présentant une nervure de support (5) sur leur face supérieure, au-dessus de la membrure supérieure (3),
comprenant une première pièce de contre-appui (37, 38) qui peut être posée sur la nervure de support (5) et se trouve sur un côté du joint de rail,
comprenant des moyens de fixation (45, 46, 54) pour ancrer la première pièce de contre-appui (37, 38) sur la nervure de support (5),
comprenant une deuxième pièce de contre-appui (37, 38) qui peut être posée sur la nervure de support et se trouve sur l'autre côté du joint de rail,
comprenant des moyens de fixation (45, 46, 54) pour ancrer la deuxième pièce de contre-appui (37, 38) sur la nervure de support (5),
comprenant des moyens de serrage (51, 52) pour serrer les deux pièces de contre-appui (37, 38) l'une contre l'autre.

21. Ensemble selon la revendication 20, **caractérisé en ce que** la pièce de contre-appui (37, 38) présente une rainure qui, à l'état assemblé, reçoit la nervure de support (5).

22. Ensemble selon la revendication 20, **caractérisé en ce que** la pièce de contre-appui (37, 38) présente deux ailes (43, 44) à saillie visible.

23. Ensemble selon la revendication 20, **caractérisé en ce que** la pièce de contre-appui (37, 38) comporte deux trous (45, 46) qui sont orientés dans des directions parallèles à la nervure de support (5).

24. Ensemble selon la revendication 20, **caractérisé en ce que** le moyen de serrage (51, 52) est formé d'au moins une tige filetée qui s'étend entre les deux pièces de contre-appui (37, 38), sur le côté et à proximité de la nervure de support (5).

25. Ensemble de connecteur de joint de rail, **caractérisé en ce qu'**il comprend un ensemble de connecteur de joint de rail selon une ou plusieurs des revendications 1 à 19 et un ensemble de connecteur de joint de rail selon une ou plusieurs des revendications 20 à 24.
